# EUROPÄISCHE PATENTANMELDUNG

(11) **EP 0 285 815 A1**
(43) Veröffentlichungstag der Anmeldung: **12.10.1988**
(21) Anmeldenummer: 88103325.2
(22) Anmeldetag: 04.03.1988
(51) Int. Cl.: B25B 21/00, B25B 23/147

(54) **Schraubverfahren und Schrauber zum automatischen Anziehen von Schrauben und/oder Muttern**

(30) Priorität: 30.03.1987 DE 3710512
(71) Anmelder: ROBERT BOSCH GMBH, 70442 Stuttgart (DE)
(72) Erfinder: Layer, August, Dr., D-7110 Öhringen (DE); Krebs, Rudolf, D-7060 Schorndorf (DE)

(57) **Zusammenfassung**

Es wird ein Schrauber zum automatischen Anziehen von Schrauben und/oder Muttern mit einer Antriebseinheit, einer Steuereinheit zur Bestimmung der Drehzahl für die Antriebseinheit und mit Mitteln zur Erfassung des Drehmoments und/oder des Drehwinkels und/oder der Schraubtiefe vorgeschlagen, wobei die Steuereinheit eine Vergleichsstelle (3) zur Bildung der Differenz zwischen dem gewünschten Anzugsmoment (Mₛₒₗₗ) und dem gemessenen Drehmoment (M), ein Differenzierglied (5) zur Ableitung des Drehmoments nach der Zeit (dM/dt), ein erstes Multiplikationsglied (7) zur Multiplikation der Differenz (Mₛₒₗₗ - M) mit dem Kehrwert der Ableitung des Drehmoments und ein zweites Multiplikationsglied (9) zur Multiplikation des Produkts mit einem Parameter zur Bildung der Solldrehzahl für die Antriebseinheit (1,13)aufweist.

## Beschreibung

### Stand der Technik

Die Erfindung geht aus von einem Schraubverfahren nach der Gattung des Hauptanspruchs und einem Schrauber nach der Gattung des Anspruchs 9. Bekannte Schrauber dieser Art weisen eine Schraubspindel mit einer - eventuell integrierten - Sensoreinheit, eine Antriebseinheit mit einem Motor und mit einem Leistungsteil sowie eine Steuereinheit auf. Die von der Sensoreinheit bezüglich des Drehmoments, der Drehzahl und/oder der Schraubtiefe gelieferten Informationen werden in der Steuerein heit verarbeitet, welche das für das vorgegebene Schraubverfahren nötige Sollsignal, etwa die Solldrehzahl, liefert. Es ist auch aus dem sogenannten Zweistufen-Schraubverfahren bekannt, die Drehzahl der Schraubspindel bei Erreichen des Anlegemoments, bei dem der Schraubenkopf bzw. die Mutter die Unterlage berührt, von einem hohen Wert auf einen niedrigen Wert zu reduzieren, um den Schrauber bei Erreichen des Sollmoments schnell abbremsen zu können.

Die Genauigkeit der bei der Verschraubung erreichten Anzugsmomente wird durch die Abbremszeit des Schraubers nach Erreichen des Sollmoments bestimmt. Daher muß die Drehzahl rechtzeitig nach Erreichen des Anlegemoments reduziert werden. Allerdings darf die Drehzahl nicht zu früh zurückgenommen werden, damit die Taktzeiten nicht unnötig verlängert werden. Nachteil dieser Schrauber ist, daß der Umschaltpunkt von Fall zu Fall bestimmt und von einer Bedienungsperson eingestellt werden muß, wobei bei einem harten Schraubfall mit steilem Momentenanstieg für das als Umschaltpunkt dienende Anlegemoment ein kleiner Wert gewählt wird.

### Vorteile der Erfindung

Das erfindungsgemäße Schraubverfahren mit den im Hauptanspruch gekennzeichneten Merkmalen hat demgegenüber den Vorteil, daß die Anpassung an den jeweiligen Schraubfall automatisch erfolgt. Dies geschieht dadurch, daß der Schrauber einen Regelkreis aufweist, der die Schraubdrehzahl kontinuierlich regelt. Störgrößen wie etwa die beim Schraubvorgang auftretende, drehzahlabhängige Reibung werden dadurch in die Regelung des Schraubvorgangs mit einbezogen. Besonders vorteilhaft ist es, daß als Regelparameter sowohl gemessene Größen wie Drehmoment, Drehwinkel oder Schraubtiefe als auch abgeleitete Größen wie z.B. den Gradienten einer Schraube gewählt werden können.

Durch die in den Unteransprüchen aufgeführten Maßnahmen sind vorteilhafte Weiterbildungen und Verbesserungen des im Hauptanspruch angegebenen Schraubverfahrens möglich. Besonders vorteilhaft ist, daß in den Regelkreis Parameter, wie z.B. die Abbremszeit des Schraubers eingegeben werden können, durch welche die Regelcharakteristik geändert werden kann.

Zur Durchführung des Schraubverfahrens werden Schrauber vorgeschlagen, deren Steuereinheit das Drehmoment, den Drehwinkel und/oder die Schraubtiefe bzw. Ableitungen dieser Größen nach der Zeit bzw. dem Winkel als Regelparameter verwerten.

### Zeichnung

Drei Ausführungsbeispiele der Erfindung sind in der Zeichnung dargestellt und in der nachfolgenden Beschreibung näher erläutert. Es zeigen:
Figur 1 das Schaltbild eines ersten Ausführungsbeispiels des Regelkreises eines Schraubers;
Figur 2 den Verlauf des Drehmoments über der Zeit beim Festschrauben einer Schraube bzw. einer Mutter;
Figur 3 den Verlauf der Drehzahl des Schraubers während der Abbremsphase;
Figur 4 eine Kurvenschar von verschiedenen Drehmomentskurven;
Figur 5 das Schaltbild eines zweiten Ausführungsbeispiels eines Regelkreises und
Figur 6 das Schaltbild eines dritten Ausführungsbeispiels eines Regelkreises.

### Beschreibung der Ausführungsbeispiele

Figur 1 zeigt als erstes Ausführungsbeispiel einen Regelkreis, bei dem als Regelparameter das Solldrehmoment Mₛₒₗₗ gewählt wurde, mit dem eine Schraube oder eine Mutter angezogen werden soll. Das momentane vom Antrieb 1 des hier nicht gezeigten Schraubers abgegebene Drehmoment ist mit M bezeichnet.

An einer ersten Vergleichs- oder Additionsstelle 3 wird die Differenz zwischen dem Solldrehmoment Mₛₒₗₗ und dem Istdrehmoment, also dem momentan abgegebenen Drehmoment M gebildet, wobei das Drehmoment M der Vergleichsstelle 3 über die Verbindung 4 zugeführt wird.

In einem Differentiationsglied 5 wird aus dem Istmoment M die Ableitung nach der Zeit also dM/dt = Ṁ gewonnen. Der reziproke Wert dieser Ableitung wird in einem ersten Multiplikationsglied 7 mit der Differenz Mₛₒₗₗ-M multipliziert. Hierbei kann auch eine Gewichtung vorgenommen werden. Das Ergebnis dieser Multiplikation wird in einem zweiten Multiplikationsglied 9 mit dem Faktor k multipliziert und damit die Solldrehzahl ωₛₒₗₗ gewon nen. Auf den Faktor k wird unten noch eingegangen.

Statt der Ableitung nach der Zeit kann alternativ in einem Differentiationsglied 6 die Ableitung des Moments M nach dem Winkel also dM/dα gewonnen werden und der Kehrwert dieser Ableitung dem Multiplikationsglied 7 zugeführt werden. Dies ist in Figur 1 gestrichelt dargestellt.

Sowohl der Wert der Solldrehzahl ωₛₒₗₗ als auch die momentan vom Antrieb 1 des Schraubers abgegebene Drehzahl ω werden einer zweiten Vergleichs- oder Additionsstelle 11 zugeführt, wobei der Wert von ω invertiert wird. Es wird also die Differenz zwischen ωₛₒₗₗ und ω gebildet und dieser Wert einem Regler 13 des Antriebs 1 zugeführt. Die Vergleichsstelle 11, der Regler 13 sowie der Antrieb 1 bilden die in Figur 1 gestrichelt einge zeichnete Antriebseinheit 14 des Schraubers.

Mit 15 wird die Regelstrecke bezeichnet, die das Verhalten der mechanischen Komponenten des Schraubers nach bildet. Mit dem Drehwinkel α wird eine Schraube angezogen. Das winkelabhängige, von der jeweiligen Schraube abhängige Lastmoment geht mit dem Faktor kₛ, auf den unten noch eingegangen wird, multiplikativ in den Regelvorgang ein. Dies wird durch das Multiplikationsglied 17 dargestellt.

Anhand des Regelkreises in Figur 1 soll ein drehmomentgeregeltes Schraubverfahren erläutert werden.

Die Drehzahl ω des Schraubers wird aus dem Anstieg des Drehmoments bezogen auf die Zeit, also aus dM/dt, bzw. aus dem Anstieg des Drehmoments bezogen auf den Drehwinkel, also aus dM/dα , und aus der Differenz zwischen dem vorgegebenen Solldrehmoment Mₛₒₗₗ und dem Istdrehmoment M abgeleitet. Zusätzliche Parameter wirken sich ebenfalls auf die Drehzahl ω aus, so daß sich folgende allgemeine Formel für ω angeben läßt:

ω = f ($\frac{\text{dM}}{\text{dt}}$, (Mₛₒₗₗ- M), Parameter). (1a)

Hier wird als Parameter der Faktor k verwendet, der als Abbremszeitkonstante bezeichnet und anhand des Diagramms in Figur 3 erläutert wird: Aus dem Diagramm ergibt sich, daß die Drehzahl ω des Schraubers nach dem Abschalten nicht unmittelbar auf Null absinken kann. Vielmehr wird dieser Wert aufgrund der Trägheit des Schraubers erst nach einer Abbremszeit T_{B} erreicht. Man kann davon ausgehen, daß die Abnahme der Drehzahl bezogen auf die Zeit bei jedem einzelnen Schrauber in etwa konstant ist und sich anhand eines Abschalt- bzw. Abbremsversuches feststellen läßt. Dabei gilt die folgende Beziehung für die Abbremszeit

T_{B} = (1b)

mit

k = = konstant (2).

Es ist ohne weiteres erkennbar, daß die Abbremszeit T_{B} mit steigender Drehzahl zunimmt.

Während also die Konstante bzw. der Faktor k von Größe und Aufbau des Schraubers abhängt, wird der Faktor kₛ von der Fließgrenze der zu befestigenden Schraube bestimmt. Es wird hier vorausgesetzt, daß die folgende Gleichung gilt:

kₛ = = konstant (3).

Während also beim Anziehen einer Schraube vor der Fließgrenze das zum Festziehen der Schraube nötige Drehmoment pro Winkeleinheit zunimmt, ist bei Erreichen der Fließgrenze festzustellen, daß das Drehmoment auch dann nicht mehr wächst, wenn man die Schraube weiter dreht. Bei dem vorliegenden Ausführungsbeispiel wird also in Gleichung (3) davon ausgegangen, daß die Drehmomentänderung pro Winkeleinheit konstant ist und noch nicht den Wert Null angenommen hat. D.h. also, das vorgegebene Anzugsmoment Mₛₒₗₗ der Schrauben ist nicht so groß, daß die Fließgrenze erreicht wird.

Allgemein wird der Drehmomentenanstieg mit

Ṁ = $\frac{\text{dM}}{\text{|dt}}$ = (4)

bezeichnet. Aus dieser Gleichung ergibt sich die Zeit T_{M}, die verstreicht, um bei momentan konstanter Drehzahl ausgehend vom Istdrehmoment Mᵢₛₜ den Wert des Solldrehmoments Mₛₒₗₗ zu erreichen. Bei linearisierter Auswertung ergibt sich die folgende Gleichung: Da wegen der Trägheit des Schraubers ein Stillstand nach Abschaltung des Antriebs 1 erst nach Ablauf der Abbremszeit T_{B} erreichbar ist, muß die folgende Bedingung erfüllt sein:

T_{B} ≦ T_{M} (6).

Um sicherzustellen, daß das vorgegebene Anzugsdrehmoment Mₛₒₗₗ der Schraube bzw. der Mutter nicht überschritten wird, muß der Schrauber so rechtzeitig abgeschaltet werden, daß er nicht während der Abbremszeit also nach Abschaltung des Antriebs 1 die Schraube zu fest anzieht.

Die in Gleichung (6) aufgestellte Bedingung wird dann erfüllt, wenn für die Drehzahl des Schraubers folgende Gleichung gilt: Um eine Division durch Null in Gleichung (7) zu vermeiden, darf M einen vorgegebenen Wert nicht unterschreiten. Es gilt also:

Ṁ = $\frac{\text{dM}}{\text{|dt}}$ ≧ Ṁₘᵢₙ (8).

Es wird im folgenden davon ausgegangen, daß die mit dem Regelkreis gem. Figur 1 erzielbare Drehzahlregelung gegenüber der Dynamik des Schraubers als Proportionalglied aufgefaßt werden kann.

Unter der Bedingung

ω = ωₛₒₗₗ (9)

und unter der Voraussetzung gem. Gleichung (3) ergibt sich für den geschlossenen Kreis in Figur 1 die folgende Gleichung für das vom Schrauber bzw. vom Antrieb 1 auf die festzuziehende Schraube bzw. Mutter wirkende Drehmoment M: Auch hier gilt die in Gleichung (8) aufgestellte Bedingung.

Zur Vermeidung numerischer Probleme wird in der Endphase der Verschraubung anstelle eines variablen Wertes für Ṁ ein fester Wert Ṁₘᵢₙ vorgegeben.

Im übrigen gilt für Ṁ die folgende Gleichung:

Ṁ = (Mₛₒₗₗ - M) · (11),

wobei für c Gleichung (12) gilt:

c = k · kₛ (12).

Ṁ ergibt sich daraus zu

Ṁ = √c · (13).

Durch Separation der Variablen, Substitution und anschließende Integration erhält man folgende Gleichung:

M = Mₛₒₗₗ - k$\frac{\text{2}}{\text{o}}$ + 2kₒ √c t - ct² (14).

Im folgenden wird kₒ unter folgenden Voraussetzungen bestimmt: t = 0; M = Mₒ, wobei Mₒ das Anzugsmoment ist, bei dem der geregelte Schraubvorgang einsetzt. Gleichung (14) ergibt sich damit zu

M = Mₒ + 2 t - ct² (15),

wobei für c wiederum Gleichung (12) gilt. Es ergibt sich daraus, daß mit Hilfe der Abbremszeitkonstanten k, die anhand von Figur 3 hergeleitet wurde, die Regelcharakteristik des Regelkreises in Figur 1 verändert werden kann. Durch eine Änderung des Faktors k ergibt sich die in Figur 4 dargestellte Kurvenschar der verschiedenen Drehmomentskurven.

Nach allem ist also ersichtlich, daß der Anwender durch Änderung der Abbremszeitkonstanten bzw. des Faktors k im zweiten Multiplizierglied 9 der Regelschaltung in Figur 1 einen steileren oder flacheren Momentenverlauf nach Erreichen des Anlegemoments Mₒ wählen kann. Auf jeden Fall ist aber gewährleistet, daß die Abstimmung des Schraubfalls auf das als Umschaltpunkt dienende Anlegemoment Mₒ automatisch gewährleistet ist.

Das in Figur 1 gezeigte Ausführungsbeispiel wurde anhand der von dem Abbremsverhalten des Schraubers bestimten Konstanten k und anhand der von der Fließgrenze der festzuziehenden Schrauben bestimmten Konstanten kₛ beschrieben. Es können dem Regelkreis aber auch ohne weiteres zusätzliche Parameter wie etwa Minimaloder Maximaldrehzahlen eingegeben werden, um beispielsweise bei harten Schraubfällen ein rechtzeitiges Abbremsen zu gewährleisten bzw. um das notwendige Drehmoment aufzubringen. Auch für die Meßwerte können Grenzwerte vorgegeben werden, bei deren Erreichen eine Abschaltung erfolgt. Steigt etwa das Drehmoment zu rasch, wird daraus auf ein Fressen der Schraube geschlossen und der Schrauber abgeschaltet.

Wenn in der Drehmomentenkurve z.B. aufgrund mechanischer Fehler im Getriebe bzw. im Antriebsmotor Schwankungen auftreten, so sind zwei verschiedene Regelungsmöglichkeiten zu unterscheiden:

Bei der Momentanwertregelung wird versucht, das Momentanmoment, das Istmoment Mᵢₛₜ beizubehalten bzw. wieder einzustellen.

Bei der Spitzenwertregelung wird das abgegebene Drehmoment auf den bei Schwankungen auftretenden Spitzenwert Mₛₚ des momentanen Drehmoments eingeregelt, so daß sich die folgende Beziehung ergibt:

Mₛₚ = max (Mᵢₛₜ) (16).

Bei dem in Figur 1 beschriebenen Ausführungsbeispiel wird als Regelparameter die Ableitung des Drehmoments nach der Zeit Ṁ verwendet. Es können jedoch auch die zweite und höhere Ableitungen nach der Zeit als Regelparameter verwendet werden. Überdies können neben der ersten Ableitung des Moments nach dem Winkel auch höhere Ableitungen verwendet werden. Die bei der Ableitung gewonnenen Werte, insbesondere die Werte höherer Ableitungen werden vorzugsweise geglättet.

Figur 5 zeigt ein zweites Ausführungsbeispiel eines Schraubers, dessen Steuereinheit als Regelparameter den Drehwinkel α der Schraube oder Mutter bzw. die Ableitung des Drehwinkels α nach der Zeit verwendet. In den Figuren 1 und 5 übereinstimmende Teile sind mit identischen Bezugszeichen versehen. Auf deren Beschreibung wird hier verzichtet.

Die Winkelzählung beginnt bei einem vorwählbaren Startpunkt, z.B. bei Erreichen des Anlegemoments Mₒ bzw. bei Erreichen einer bestimmten Schraubtiefe Lₒ. Bei dem in Figur 5 dargestellten Ausführungsbeispiel wird der Startpunkt durch das Anlegemoment Mₒ bestimmt. Zur Erfassung des Drehmoments bzw. des Anlegemoments Mₒ dient ein Sensor 19, der bei Erreichen des Anlegemoments Mₒ ein Startsignal an einen Zähler 21 abgibt. Dieser zählt nach Auftreten eines Startsignals den Drehwinkel α , mit dem eine Schraube bzw. eine Mutter gedreht wird. Der von dem Zähler ermittelte Drehwinkel wird zum einen an die Vergleichsstelle 3 weitergegeben, an der die Differenz zwischen einem vorgegebenen Drehwinkel αₛₒₗₗ und dem ermittelten Drehwinkel gebildet wird, und zum anderen an ein Differentiationsglied 5, das die Ableitung des Winkels nach der Zeit dα/dt =α̇ bildet. Diese Ableitung wird dem Multiplikationsglied 7 zugeleitet, das die an der Vergleichsstelle 3 gewonnene Differenz mit dem reziproken Wert der Ableitung des Winkels nach der Zeit, also mit 1/α̇ multipliziert. Dasselbe Ergebnis kann mit einem Divisionsglied erzielt werden, das diese Differenz durch die Ableitung des Winkels teilt.

Sowohl bei der Multiplikation als auch bei einer Division kann ein Gewichtungsfaktor berücksichtigt werden.

Das Ergebnis der ersten Multiplikation wird wie beim ersten Ausführungsbeispiel in einem weiteren Multipli kationsglied 9 mit dem Faktor k multipliziert und so die Solldrehzahl ωₛₒₗₗ gewonnen. Die Antriebseinheit 14, die Regelstrecke 15 und das Multiplikationsglied 17 entsprechen denen des Ausführungsbeispiels gemäß Figur 1, so daß auf deren Beschreibung hier verzichtet werden kann.

Bei diesem Ausführungsbeispiel wird also von einem bestimmten Startpunkt an, der hier durch das Anlegemoment Mₒ bestimmt wird, der Drehwinkel α der Schraube bzw. Mutter ausgehend von dem Wert α = 0 gezählt und mit dem Sollwert αₛₒₗₗ verglichen. Die Solldrehzahl ωₛₒₗₗ wird kontinuierlich geregelt und schließlich auf den Wert 0 gesenkt, wenn der gewünschte Drehwinkel αₛₒₗₗ erreicht ist. Zur Vermeidung numerischer Probleme wird unterstellt, daß bei der Multiplikation mit dem Faktor 1/α̇ der Wert von α̇ einen Mindestwert nicht unterschreitet.

Figur 6 zeigt ein Ausführungsbeispiel für ein schraubtiefengeregeltes Schraubverfahren. In den Figuren 1 5 und 6 übereinstimmende Elemente sind mit identischen Bezugszeichen versehen, auf ihre Beschreibung wird hier verzichtet.

In Figur 6 ist eine Additions- oder Vergleichsstelle 3 dargestellt, an der die Differenz zwischen einer von einem Tiefensensor 23 ermittelten Schraubtiefe L und einer vorgegebenen Schraubtiefe Lₛₒₗₗ gebildet wird. Aus der Schraubtiefe L wird in einem Differentiationsglied 5 die Ableitung nach der Zeit dL/dt gebildet. Statt dessen kann auch in einem Differentiationsglied 6 die Ableitung der Schraubtiefe nach dem Drehwinkel dL/dα gebildet werden, was in Figur 6 gestrichelt dargestellt ist.

Die an der Vergleichsstelle 3 gewonnene Differenz wird in dem Multiplikationsglied 7 mit dem Kehrwert der Ableitung der Schraubtiefe nach der Zeit multipliziert. Durch eine weitere Multiplikation in dem Multiplikationsglied 9 mit dem Faktor k, der Abbremszeitkonstanten, wird die Solldrehzahl ωₛₒₗₗ gewonnen, die der Antriebseinheit 14 eingegeben wird. Für die Antriebseinheit 14, die Regelstrecke 15 und das Multiplikationsglied 17 gilt das oben zu Figur 1 Gesagte.

Aus Figur 6 ergibt sich, daß die Solldrehzahl kontinuierlich geregelt und auf den Wert 0 abgesenkt wird, wenn die gemessene Schraubtiefe den Wert Lₛₒₗₗ erreicht Auch hier wird zur Vermeidung numerischer Probleme unterstellt, daß die Ableitung der Schraubtiefe nach der Zeit einen Mindestwert nicht unterschreitet.

Es zeigt sich also, daß verschiedene Schraubverfahren durch Verwendung von Regelkreisen mit Störgrößenaufschaltung ausführbar sind. Neben dem drehmomentgeregelten Schraubverfahren, bei dem das gewünschte Solldrehmoment Mₛₒₗₗ vorgegeben wird, sind auch drehwinkelund tiefengeregelte Schraubverfahren realisierbar, bei denen der gewünschte Drehwinkel αₛₒₗₗ bzw. eine bestimmte Schraubtiefe Lₛₒₗₗ vorgegeben wird. In jedem Fall wird die Drehzahl ω der Antriebseinheit kontinuierlich an die momentan gemessenen Werte des Drehmoments, des Drehwinkels bzw. der Schraubtiefe angepaßt.

## Patentansprüche

1. Schraubverfahren zum automatischen Anziehen von Schrauben und/oder Muttern, dadurch gekennzeichnet, daß aus einem vorbestimmten oder vorbestimmbaren und einem erfaßten Wert ein Differenzsignal gebildet und als Maß für die Drehzahl herangezogen wird.

2. Schraubverfahren nach Anspruch 1, dadurch gekennzeichnet, daß das Differenzsignal durch abgeleitete Größen des Meßwerts beeinflußt wird.

3. Schraubverfahren nach Anspruch 2, dadurch gekennzeichnet, daß als abgeleitete Größen die Änderung der Meßgröße nach der Zeit oder nach dem Drehwinkel verwendet wird.

4. Schraubverfahren nach Anspruch 2 oder 3, dadurch gekennzeichnet, daß als abgeleitete Größen die zweite Ableitung und/oder Ableitungen höheren Grades verwendet werden.

5. Schraubverfahren nach einem der Ansprüche 2 bis 4, dadurch gekennzeichnet, daß abgeleitete Größen gemittelt werden.

6. Schraubverfahren nach einem der Ansprüche 1 bis 5, dadurch gekennzeichnet, daß die obere Drehzahl in Abhängigkeit vom Schraubfall vorgegeben wird.

7. Schraubverfahren nach einem der Ansprüche 1 bis 6, dadurch gekennzeichnet, daß der Steuereinheit Parameter zur Gestaltung des Schraubvorgangs eingegeben werden.

8. Schraubverfahren nach einem der Ansprüche 1 bis 7, dadurch gekennzeichnet, daß für die Meßwerte Grenzwerte vorgegeben sind, bei denen das Schraubverfahren unterbrochen wird.

9. Schrauber zum automatischen Anziehen von Schrauben und/oder Muttern mit einer Antriebseinheit, einer Steuereinheit zur Bestimmung der Drehzahl für die Antriebseinheit und mit Mitteln zur Erfassung des Drehmoments und/oder des Drehwinkels und/oder der Schraubtiefe zur Durchführung des Schraubverfahrens nach einem der Ansprüche 1 bis 8, dadurch gekennzeichnet, daß die Steuereinheit eine Vergleichsstelle (3) zur Bildung der Differenz zwischen dem gewünschten Anzugsmoment (Mₛₒₗₗ) und dem gemessenen Drehmoment (M), ein Differenzierglied (5) zur Ableitung des Drehmoments nach der Zeit (dM/dt), ein erstes Multiplikationsglied (7) zur Multiplikation der Differenz (Mₛₒₗₗ - M), mit dem Kehrwert der Ableitung des Drehmoments und ein zweites Multiplikationsglied (9) zur Multiplikation des Pro dukts mit einem Parameter zur Bildung der Solldrehzahl für die Antriebseinheit (1,13) aufweist.

10. Schrauber zum automatischen Anziehen von Schrauben und/oder Muttern mit einer Antriebseinheit, einer Steuereinheit zur Bestimmung der Drehzahl für die Antriebseinheit und mit Mitteln zur Erfassung des Drehmoments und/oder des Drehwinkels und/oder der Schraubtiefe, dadurch gekennzeichnet, daß die Steuereinheit folgende Elemente aufweist: Eine Vergleichsstelle (3) zur Bildung der Differenz zwischen dem gewünschten Drehwinkel und dem ermittelten Drehwinkel, ein Differenzierglied (5) zur Ableitung des Drehwinkels nach der Zeit, ein erstes Multiplikationsglied (7) zur Multiplikation der Differenz durch den Kehrwert der Ableitung des Drehwinkels nach der Zeit und ein zweites Multiplikationsglied (9) zur Multiplikation des Produkts mit einem Parameter zur Bildung der Solldrehzahl für die Antriebseinheit (1,13).

11. Schrauber zum automatischen Anziehen von Schrauben und/oder Muttern mit einer Antriebseinheit, einer Steuereinheit zur Bestimmung der Drehzahl für die Antriebseinheit und mit Mitteln zur Erfassung des Drehmoments und/oder des Drehwinkels und/oder der Schraubtiefe zur Durchführung des Schraubverfahrens nach einem der Ansprüche 1 bis 8, dadurch gekennzeichnet, daß die Steuereinheit eine Vergleichsstelle (3) zur Bildung der Differenz zwischen der gewünschten Schraubtiefe und der mittels eines Tiefensensors (23) gemessenen Schraubtiefe, ein Differenzierglied (5) zur Ableitung der Schraubtiefe nach der Zeit, ein erstes Multiplikationsglied (7) zur Multiplikation der Differenz durch die Ableitung der gemessenen Schraubtiefe nach der Zeit und ein zweites Multiplikationsglied (9) zur Multiplikation des Produkts mit einem Parameter zur Bildung der Solldrehzahl für die Antriebseinheit (1,13).
